# EUROPÄISCHE PATENTSCHRIFT

(11) **EP 0 206 213 B1**
(45) Veröffentlichungstag und Bekanntmachung des Hinweises auf die Patenterteilung: **19.09.1990**
(21) Anmeldenummer: 86108215.4
(22) Anmeldetag: 16.06.1986
(51) Int. Cl.: H04R 25/02

(54) **Hörhilfe**
Hearing aid
Appareil auditif

(30) Priorität: 27.06.1985 DE 8518681 U
(43) Veröffentlichungstag der Anmeldung: 30.12.1986
(73) Patentinhaber: Siemens Audiologische Technik GmbH, 91058 Erlangen (DE)
(72) Erfinder: Härtl, Christof, D-8524 Neunkirchen (DE); Birkholz, Ulrich, D-8500 Nürnberg (DE); Nassler, Peter, D-8501 Eckental (DE); Weiss, Hans-Joachim, D-8500 Nürnberg 90 (DE)
(74) Vertreter: Fuchs, Franz-Josef, Dr.-Ing.

(56) Entgegenhaltungen:
- CH-A- 648 172
- DE-A- 1 274 657
- DE-A- 1 487 272
- DE-A- 2 949 992
- GB-A- 1 117 245
- GB-A- 1 173 657
- US-A- 3 047 089

## Beschreibung

Die Erfindung betrifft ein tn-dem-Ohr-Hörgerät, bestehend aus einem Gehäuse, das eine Schalleintrittsöffnung sowie einen Schallausgang aufweist und Hörgeräteteile, wie Mikrofon, elektronische Verstärkerbauteile, Bauteile zur Signalbehandlung und Signalabgabe, aufnimmt, das eine von einem Hörer zum Trommelfell führende Schalleitung aufweist und das mit einer in den Gehörgang einsetzbaren Otoplastik lösbar verbunden ist, zu deren dem Trommelfell zugewandten, mit einer Öffnung versehenen Ende die Schalleitung geführt ist, wobei die bis zu einem kleinsten Durchmesser an ihrem dem Trommelfell zugewandten Ende sich verjügende Otoplastik eine sie durchdringende Aushöhlung aufweist. Ein Hörgerät dieser Art ist im CH-A-648 172 offenbart.

Bei Hörhilfen, die so klein sind, daß sie wenigstens weitgehend in den Ohrkanal eingeführt werden können, ist neben einer günstigen Verteilung der Einbauteile auch eine vorteilhafte Gestaltung des Gehäuses selbst sehr ausschlaggebend. Am einfachsten schien es bisher für jeden Kunden, ein individuelles Gehäuse zu machen, in welches dann das Gerät eingebaut wird. Dabei ist aber ein Funktionstest erst möglich, wenn die individuelle Schale (Otoplastik) fertig ist und dem Kunden in das Ohr eingesetzt werden kann. Das eingebaute Gerät kann für eine Reparatur etc. nur ausgebaut werden, wenn das Gehäuse, das in der Regel verklebt ist, aufgebrochen wird. Ein zur Entlüftung des durch das Gerät im Hörkanal eingeschlossenen Luftraumes notwendiger Kanal muß bei der Herstellung der Otoplastik mit eingearbeitet werden.

Derartige Probleme treten auch bei anderen Kleinhörgeräten auf, etwa solchen, die im Ohr getragen werden, d.h. bei denen der größte Teil des Gehäuses in der Ohrmuschel untergebracht ist und nur der Hörer in einem Ansatz dieses Gerätes in den Hörkanal eingeführt wird. Bei einem solchen Gerät, das an seiner äußeren Fläche großen Querschnitt aufweist und das in der DE-A-14 87 272 beschrieben ist, wird eine Lösung obengenannter Probleme angestrebt, indem die Einzelelemente der Hörhilfe in einem Gehäuse untergebracht sind, das über eine lösbare Verriegelung in ein Zwischengehäuse eingesetzt ist, dessen Außenseite mit der Otoplastik der Form des Gehörgangs des jeweils zu versorgenden Ohres angepaßt ist.

Zum Stand der Technik gehört nach der CH-A-648 172 ein Hörhilfegerät, mit einem in einer Otoplastik entfernbar eingebetteten Gehäuse, in dem sich die Hörgerätebauteile, wie Mikrofon, Verstärker, Hörer usw. befinden. Dieses Gerät wird in der Concha getragen und lediglich ein Ansatz der Otoplastik führt eine Schalleitung in den Gehörgang. Der Titel der Entgegenhaltung "Im Ohr zu tragendes Hörhilfsgerät" bedarf dahingehend der Klarstellung, daß das bekannte Gerät mit seinem Gehäuse und der der Concha angeformten Otoplastik in der Concha getragen wird, so daß die Behinderung des Hörgeräteträgers sofort erkennbar ist.

Bei dem bekannten Hörgerät nach der GB-A-11 17 245 sitzt lediglich der Hörer im Ohrkanal, während das eigentliche Hörhilfegerät außerhalb des Ohrkanals auffällig am Ohr getragen wird. Das Gerät weist lediglich eine Abdeckkappe für Schallaustrittsöffnungen an einem topfförmigen Gehäuseteil auf, wobei ein kappenartiges Element weder ein Befestigungsmittel bildet noch Schallbohrungen besitzt. Eine Otoplastik zur Aufnahme des Hörgerätegehäuses ist nicht vorhanden.

Auch die GB-A-11 73 657 betrifft ein Concha-Hörgerät, d.h. das Gehäuse dieses bekannten Hörgerätes wird nicht im Ohrkanal angeordnet, sondern in der Concha getragen. Zum Einsatz in den Ohrkanal wird ein Ohrpaßstück an den Schallaustrittsstutzen des Gehäuses gesteckt. Beim bekannten Hörgerät wird das Ohrpaßstück stets zusammen mit dem Hörgerät getragen.

Die DE-A-29 49 992 beschreibt ein Hörgerät, das über ein Zwischengehäuse - gefertigt als Metallring - fest in eine Otoplastik eingebaut ist. Die Lehre dieses Dokuments geht dahin, daß die in einem Metall-Zwischengehäuse geschützt angeordneten Hörgerätebauteile zusammen mit dem Zwischengehäuse in die Otoplastik eingegossen werden.

Die Erfindung hat sich die Aufgabe gestellt, bei einem Hörgerät der eingangs genannten Art einen besonders raumsparenden Aufbau des Gehäuses zu erreichen. Diese Aufgabe wird erfindungsgemäß durch die im Patentanspruch 1 gekennzeichneten Merkmale gelöst. Vorteilhafte Weiterbildungen und Ausgestaltungen der Erfindung sind in den Patentansprüchen 2 bis 14 gekennzeichnet. In besonders vorteilhafter Weise wird nach der Erfindung ein weitgehend in den Gehörgang einsetzbares In-dem-Ohr-Hörgerät geschaffen, dessen Gehäuse sich zur Schallaustrittsöffnung hin verjüngt, in eine entsprechende Aushöhlung der Otoplastik einsetzbar ist und im Bereich der dem Trommelfell zugewandten kleinen Durchmesser ist das Gehäuse mit der Otoplastik durch eine lösbare Verriegelung befestigt. Damit wird ein Aufbau geschaffen, der es ermöglicht, in die Otoplastik das die Hörgerätebauteile enthaltende Gehäuse nahezu vollständig einzusetzen.

Die Erfindung geht von einem Gehäuse der Teile der Hörhilfe aus, das in eine Aushöhlung der Otoplastik paßt. Dazu erhalten das Gehäuse und die Aushöhlung Durchmesser, die auf den Ausgang der Schallableitung hin kleiner werden, so daß sich die Form eines Trichters ergibt. Dadurch wird eine Verriegelung des Gehäuses in der Otoplastik im Bereich der kleineren Durchmesser möglich. So werden einerseits die Vorteile nutzbar, die sich aus der Anwendung eines zweiteiligen Gehäuses ergeben, und andererseits wird kein wesentlicher zusätzlicher Raum für die Halterung des Gerätes in der Otoplastik benötigt.

Nach der Erfindung kann das in einem Gehäuse untergebrachte Hörhilfegerät serienmäßig gefertigt werden und kleinstmögliche Abmessungen erhalten. Es ist möglich, für sein Gehäuse Spritzteile minimaler Wandstärke zu verwenden, weil die Wand durch das Einsetzen in die Otoplastik verstärkt wird. Insbesondere wenn man diesem Gerät einen Querschnitt gibt, der nierenförmig abgerundet ist, wird außerdem die Anpaßbarkeit an die auftretenden Querschnitte von Hörkanälen erleichtert.

Der Einbau des Gerätes in die Otoplastik kann gefördert werden, wenn man das Gehäuse der Hörhilfe zweiteilig ausbildet und in einem Teil davon alle Teile bis auf den Hörer unterbringt und in einem zweiten Teil den Hörer. Dabei kann die Verbindung der beiden Teile des Gehäuses starr sein, weil schon durch die Formgebung die Einbaumöglichkeit günstig ist. Die Verbindung des Gehäuses des Hörers mit dem Teil des Gehäuses, der die übrigen Bauelemente der Hörhilfe enthält, kann aber auch beweglich gemacht werden. In der Regel kann es ausreichen, den Hörer um seine Längsachse etwa um 30° verdrehbar anzuordnen, weil dann alle vom Ohrkanal einnehmbaren Lagen und Formen einstellbar sind.

Günstiger ist es, wenn neben einer Verdrehbarkeit, die bis zu 300° gesteigert sein kann, an der Verbindungsstelle mit dem anderen Gehäuse auch noch eine Schwenkbarkeit von bis zu 10° (5° zu beiden Seiten) vorgesehen wird (vgl. Figur 7). Dadurch wird es möglich, bei der Anpassung des Gehäuses einer noch größeren Vielzahl durch das Ohr vorgegebener Formen gerecht zu werden.

Die Verriegelung des Gehäuses, das die Elemente der Hörhilfe enthält, mit der Otoplastik bzw. dem Zwischengehäuse kann durch entsprechende Ausformung der aneinander zu liegen kommenden Flächen erreicht werden, indem etwa beim Aneinanderfügen in Eingriff miteinander kommende hinterschneidende Elemente vorgesehen werden. Solche Elemente können besonders günstig wirken, wenn sie an Stellen angebracht werden, an denen sie zu einem späteren Lösen wieder zugänglich sind, so daß die Verbindung ohne Zerstörung des Gehäuses gelöst werden kann. Die Anordnung der Hinterschneidungen ist dazu etwa in den Bereichen günstig, in denen die Gehäuse geringen Durchmesser haben. Dort hat man bei der späteren Ausfertigung des Gerätes auch nur dünne Wände, die flexibel und daher für Schnappverschlüsse günstig sind. Bei einem Zwischenghäuse brauchen nur sehr wenig, wenn überhaupt, Teile einer Otoplastik angebracht zu werden.

In einer Ausbildungsform kann das Gehäuse der Bauelemente der Hörhilfe an seinem dünnsten Ende außen mit einem Gewinde versehen werden, das beim Zusammenfügen mit der Otoplastik bzw. dem Zwischengehäuse am Ende vorsteht. Die Halterung kann dann durch Aufschrauben einer ringförmigen Mutter erreicht werden. Statt eines Gewindes kann auch eine Wulst vorgesehen werden, auf welche ein Ring aufgezogen wird, der die beiden Teile zusammenhält.

Durch Hinterschneidungen kann auch eine Art Schnappverschluß erreicht werden. Dazu hat es sich als zweckmäßig erwiesen, die Außenwand des Gehäuses der Bauteile so zu formen, daß sie gegen den größeren Durchmesser hin eine Stufe oder mehrere aufweist, woran beim Einstecken in die Otoplastik oder das Zwischengehäuse dort vorgesehene Kanten, etwa der Endrand des letzteren, einrasten. Zur Verbesserung dieser Halterung kann der Endrand des Zwischengehäuses mit einer Verstärkung versehen sein. Als solche kann etwa ein Ring verwendet werden. Eine derartige Halterung ist lösbar, wenn die Wand des Gehäuses der Bauelemente an der Stelle, an der eine Raststufe liegt, flexibel ist, indem sie etwa nur dünne Wandstärke aufweist. Dies erlaubt dann, die halternde Stufe so weit einzudrücken, das die anliegende Rastkante darüber hinweggeschoben werden kann.

Als Materialien für das Gehäuse, die Otoplastik und das Zwischengehäuse haben sich die bei der Herstellung von Hörgeräten üblichen Kunststoffe bewährt, wie z.B. Polyoxymethylen oder Zelluloseazetat. Günstige Wandstärken der Gehäuse sind 0,2 bis 0,5 mm. Ein zur Verstärkung einer Rastkante eingefügter Ring kann aus einem mechanisch widerstandsfähigen Kunststoff, wie Polymethylmethacrylat, bestehen. Die Otoplastik, die eine Anpassung an den Gehörgang und dadurch eine verbesserte Halterung beim Benutzen des Gerätes ergibt, kann in der bei der Herstellung von Ohrpaßstücken an sich bekannten Weise hergestellt werden. Dazu wird vom Ohrkanal erst ein Abdruck, etwa ein Gipsabdruck, gefertigt und nach diesem wird ein die Aushöhlung für den Einsatz der Hörhilfe freilassender Abguß davon gefertigt. Dieser kann z.B. durch einen entsprechenden Auftrag auf das Zwischengehäuse gemacht werden. Das Zwischengehäuse wird zu diesem Zweck z.B. in die vom Abdruck gefertige Form eingebracht und dann der Zwischenraum zwischen ihm und der Form mit Plastikmaterial ausgefüllt. Nach dem Aushärten wird so eine geeignete Otoplastik erhalten. Anstatt des Zwischengehäuses kann zur Erzeugung der Aushöhlung in der Otoplastik ein entsprechend geformter Stempel in die Form eingesetzt und nach der Aushärtung des Plastikmaterials wieder entfernt werden.

Eine Anordnung nach der Erfindung hat auch den Vorteil, daß an sich eine fertige Hörhilfe auch schon vorliegt, bevor eine Otoplastik gefertigt ist. Um ein Ausprobieren der akustischen Eigenschaften und eine Anpassung an die Schwerhörigkeit eines bestimmten Ohres zu erreichen, kann es schon genügen, das Gerät mit einer akustischen Abdichtung ins Ohr einzusetzen und dann die erforderliche Einstellung vorzunehmen. Dazu kann an die Schallausgangsöffnung des Gehäuses ein Teil angesetzt werden, das z.B. dem Endabschnitt des Zwischengehäuses entspricht, das die Verriegelung möglich macht. Das Ende dieses Teiles, das als Adapter dient, kann dann mit einem Ansatz versehen werden, auf den eine sogenannte Anpaßolive aufgesteckt wird, die ein Anbringen des Gerätes am zu versorgenden Ohr möglich macht. Dieser Erprobungsadapter kann durch Verwendung verschiedener Anpaßoliven für verschiedene Formen von Hörkanälen verwendet werden. Bei einem Gewinde als Verriegelungselement kann das Aufschraubteil und bei einer Wulst der aufzuziehende Ring in analoger Weise als Adapter ausgebildet sein.

Bei Verwendung einer Verriegelung des Einbaugehäuses mit einer ringförmigen Schraubenmutter bzw. einem aufziehbaren Ring können diese die Form einer Kappe erhalten, deren Boden mit Löchern versehen ist. So wird damit neben der Verriegelung noch Schutz der Schallableitung gegen das Eindringen von Schmutz und insbesondere Cerumen erhalten, ohne daß zusätzlicher Raum beansprucht wird.

Bei der erfindungsgemäßen Ausführungsform ist es überdies möglich, zur Entlüftung des zwischen dem Gerät und dem Trommelfell beim Verwenden des Gerätes eingeschlossenen Luftraumes einen Kanal zur Außenluft vorzusehen. Zu diesem Venting genannten Entlüften des Innenraumes kann nach der Erfindung im Zwischengehäuse eine Ausbuchtung vorgesehen werden. Beim Zusammenfügen mit dem Gehäuse der Hörhilfeteile bleibt dann ein Kanal frei, der sich von dem Ende mit kleinem Durchmesser zum Ende mit grossem Durchmesser erstreckt.

An der Frontplatte kann Querschnitt gespart werden, indem diese Platte mit dem Gehäuse über einen innen liegenden Schnappverschluß verbunden wird. Dieser kann so angeordnet sein, daß seine Lösung mittels eines Werkzeuges, etwa eines Schraubenziehers, erfolgen kann, der durch eine Öffnung im Gehäuse, etwa die Öffnung zur Einführung der Batterie, eingeführt wird. So können außen sichtbare Marken, die durch die Anwendung des Werkzeuges am Kunststoff unvermeidbar sind, an eine nicht sichtbare Stelle des Gehäuses gebracht werden.

Weitere Einzelheiten und Vorteile der Erfindung werden nachfolgend anhand der in den Figuren dargestellten Ausführungsbeispiele weiter erläutert.
In der Figur 1 ist ein erfindungsgemäß ausgestaltetes Hörgerät im Schnitt dargestellt,
in der Figur 2 ein Schnitt durch das Gerät nach Figur 1 entlang der Linie 11-11,
in der Figur 3 die Draufsicht auf das Gerät nach Figur 1,
in der Figur 4 die Abbildung eines Schnittes entlang der Linie 111-111 nach Figur 2,
in der Figur 5 in explodierter Darstellung ein an den Schallausgang des Gerätes nach Figur 1 ansetzbarer Adapter zur Erprobung des Gerätes,
in der Figur 6 eine Ausführungsform, bei welcher die Verbindung der beiden Gehäuse über einen Schnappmechanismus bewirkt ist,
in der Figur 7 eine Hörhilfe, bei welcher die Elemente in einem zweiteiligen Gehäuse untergebracht sind, deren beide Teile beweglich miteinander verbunden und ohne Zwischengehäuse in eine Otoplastik eingebracht sind,
in der Figur 8 der Schnitt durch ein Gerät entsprechend Figur 7, bei welchem nur die Drehbarkeit des den Hörer enthaltenden Ansatzes vorhanden ist, und
in der Figur 9 in explodierter Darstellung ein Adapter, der zur Erprobung der Wirksamkeit der Hörhilfe mit einer der Ausführungsformen 6 bis 8 verbindbar ist.

In der Figur 1 ist mit 1 eine Hörhilfe bezeichnet, bei der die Bauteile, d.h. ein Mikrofon 2, ein Verstärker 3, eine Batterie 4 und ein Hörer 5, in einem Gehäuse 15 untergebracht sind. Das Gehäuse 15 ist an der Stelle seines größten Durchmessers mit einem Deckel 6 verschlossen, der aus Polyamid besteht, das mit Glasfasern verstärkt ist. Der Deckel 6 trägt einen Lautstärkeregler 7, einen Tonsteller 8 sowie einen um eine im Deckel 6 angebrachte Achse 9 schwenkbaren Halter 10 für die Batterie 4. Im Deckel befindet sich außerdem noch eine Öffnung 11 für die Einsprache zum Mikrofon 2. Im Inneren des Gehäuses sind an einem flexiblen Träger 12 die Teile 13 des Verstärkers angebracht. Außerdem steht mit dem Verstärker der Hörer 5 in Verbindung. Der Deckel 6 ist mit dem Gehäuse 15 über Haken 16 verbunden, die hinter Ansätze 17 des Gehäuses 15 greifen. Sie sind so angeordnet, daß man von der Öffnung des Halters 10 aus mit einem Werkzeug, etwa einem Schraubenzieher, die Verbindung zwischen Deckel 6 und oberen Rand des Gehäuses 15 erreichen kann. So wird ein Öffnen des Gehäuses 15 durch Abhebung des Deckels 6 möglich, ohne daß außen sichtbare Marken entstehen.

Das Gerät 1 ist mit seinem Gehäuse 15 in ein Zwischengehäuse 20 eingesetzt, an dessen Außenwand eine Otoplastik 21 angebracht ist. An seinem dem Verstärker 3 abgewandten Ende besitzt der Hörer 5 einen Schallausgangsstutzen 22, der ebenso wie der Hörer 5 selbst über eine Polsterung 23 gegenüber dem Gehäuse 15 abgestützt ist. An der Außenseite des Teiles des Gehäuses 15, der im Bereich des Stutzens 22 liegt, ist ein Gewinde 24 angebracht, auf welches ein Gewindering 25 aufgeschraubt ist, der einen Boden 26 hat, in welchen Öffnungen 27 eingebracht sind.

Zur Erprobung des Gerätes 1 an einem Schwerhörigen kann ein Adapter zur Anwendung kommen, wie er in Figur 5 dargestellt ist. Dieser besteht aus einem Schraubenring 25.1, der auf das Gewinde 24 aufschraubbar ist und der an seinem freien Ende eine Ansteckolive 30 hat, an welcher eine Anpaßolive 31 in Richtung des Pfeiles 33 ansteckbar ist (Ear-Tip), die aus weichelastischem Material besteht und eine seitlich abstehende Dichtungswulst 32 aufweist, mit welcher der Ohrkanal nach außen abschließbar ist.

In der Figur 4 ist im Schnitt entlang der Linie 111-111 nach Figur 2 die Anordnung eines Entlüftungskanales 40 dargestellt, der auch in der Figur 2 gestrichelt eingezeichnet ist und von dem Ende des Gehäuses, an welchem der Schallaustrittsstutzen 22 des Hörers 5 liegt, zu dem Ende des Zwischengehäuses 20 führt, das am gegenüberliegenden, den großen Querschnitt aufweisenden Ende dieses Gehäuses liegt. Dieser Kanal 40 ist in der Form einer Ausbuchtung 42 des Zwischengehäuses 20 ausgebildet, so daß beim Anbringen des Materials der Otoplastik 21 der Kanal bei 40 offen bleibt. Es kann auch auf der anderen Seite eine Ausbuchtung 42.1 angebracht sein, die dann zu einem weiteren Entlüftungskanal 40.1 führt bzw. durch den der Kanal 40 ersetzt ist.

Die Wirkungsweise der Erfindung ergibt sich nach der in den Figuren 1 bis 4 dargestellten Weise so, daß jeweils mit den Schraubenringen 25 der Figuren 1, 2 und 5 die ineinandergesteckten Gehäuse 15 und 20 an ihrer schmalsten Stelle zusammengehalten werden, so daß sie sich voneinander nicht selbständig lösen können. Erst nachdem der Ring 25 abgeschraubt ist, kann das Gehäuse 15 aus dem Zwischengehäuse 20 herausgenommen und evtl. zu einer Reparatur etc. gebracht werden.

Bei dem in Figur 6 dargestellten Gerät 1.6 ist im Gegensatz zu den in den vorhergehenden Figuren dargestellten Geräten die Halterung des Gehäuses 15.6 im Zwischengehäuse 20.6 über seitliche Ansätze, von denen in der Figur die mit 60 und 61 bezeichneten sichtbar sind, bewirkt, d.h. beim Einführen des Gehäuses 15.6 in das Zwischengehäuse 20.6 gleiten die Ansätze 60 und 61 an der ringförmigen Verdickung 62 des Zwischengehäuses 20 vorbei und schnappen nach außen, sobald sie das äußere Ende der Verdickung 62 erreicht haben, so daß durch ihre Abstufung ein Herausfallen des Gerätes 1.6 aus dem Zwischengehäuse 20.6 verhindert ist. Durch Andrücken in Richtung der Pfeile 67 und 68 können die Ansätze 60 und 61 unter das Niveau der Verdickung 62 gebracht und die Verbindung des Gehäuses 15.6 mit dem Zwischengehäuse 20.6 wieder gelöst werden. Außerdem ist die Austrittsöffnung des Schalls mit einer Kappe 63 verschlossen, die Öffnungen 64 zum Durchlassen des Schalls aufweist und deren seitliche Wände 65 zur offenen Seite der Kappe 63 hin nach innen gezogen sind, so daß sie hinter eine Wulst 66, die das Ende des Gehäuses 15.6 am Schallausgang bildet, greifen und die Kappe 63 festhalten.

Die übrigen Elemente, die in der Figur 6 gezeichnet sind, stimmen mit denjenigen, die bereits in den vorhergehenden Figuren beschrieben sind, überein. Sie weisen deshalb in ihrer Bezeichnung dieselbe Ziffer wie dort auf, wobei lediglich das .6 für die Figur 6 hinzugefügt ist, ebenso wie in den folgenden Figuren jeweils die Figurenziffer zu der bereits benutzten Bezeichnung hinzugefügt wird.

In der Figur 7 ergibt sich so für das Gerät 1.7, das sich in einem Gehäuse 15.7 befindet, wobei der Hörer 5.7 in einem getrennten Gehäuse 70 untergebracht ist, welches über eine seitlich um 5° schwenkbare Halterung 71 am Gehäuse 15 befestigt ist. Diese Halterung ist außerdem um die Längsachse des Hörers 5.1 seitlich um 300° verdrehbar, wobei ein Anschlag 72 vorgesehen ist, um ein Überdrehen und damit ein Abreißen der Anschlüsse 73 zu verhindern. Die Verdickung, die in Figur 6 mit 62 bezeichnet ist, wird bei dem Gerät 1.7 durch einen Ring 74 ersetzt, der am unteren Ende der Otoplastik 21.7 eingesetzt ist und aus Polymethylmethacrylat besteht, so daß eine weitere Verstärkung dieses Endes als Halterung an den Ansätzen des Gehäuses 70, von denen die mit 60.7 und 61.7 bezeichneten sichtbar sind, erhalten wird. Wie bei der Anordnung nach Figur 6 kann die Verbindung durch Eindrücken der Ansätze 60.7 und 61.7 entsprechend der Pfeile 67.7 und 68.7 gelöst werden.

Die Ausbildungsform nach der Figur 8 ist gegenüber derjenigen nach Figur 7 dadurch vereinfacht, daß der Hörer in seinem Gehäuse 70.8 am Gehäuse 15.8 lediglich um seine Achse 80 um 30° nach jeder Seite verdrehbar gehaltert ist. Durch einen Anschlag 72.8 ist die seitliche Verdrehung zur Vermeidung von Schwierigkeiten hinsichtlich der Anschlüsse begrenzt. Ansonsten stimmt die Ausführungsform mit derjenigen nach der Figur 7 überein.

In Figur 9 ist ein Adapter dargestellt, der mit demjenigen übereinstimmt, der in Figur 5 dargestellt ist. Der hauptsächliche Unterschied besteht darin, daß die Befestigung über einen Schnappmechanismus am Gehäuse der Hörhilfe erfolgt. Dazu dienen die Ansätze 61.9 und 62.9, die beim Aufschieben des Stutzens 90 in Richtung des Pfeiles 91 hinter den ringförmigen Teil 92 greifen und in die Öffnungen 93 und 94 eintreten, so daß der Ansatz am Gehäuse 15.9 befestigt wird und die Anpaßolive 31.9 mit dem Dichtungswulst 32.9 in Richtung des Pfeiles 95 auf die Ansteckolive 30.9 aufgesteckt werden kann.

## Patentansprüche

1. In-dem-Ohr-Hörgerät, bestehend aus einem Gehäuse (15), das eine Schalleintrittsöffnung (11) sowie einen Schallausgang aufweist und Hörgeräteteile, wie Mikrofon (2), elektronische Verstärkerbauteile (3,13), Bauteile zur Signalbehandlung und Signalabgabe, aufnimmt, das eine von einem Hörer (5) zum Trommelfell führende Schalleitung (22) aufweist und das mit einer in den Gehörgang einsetzbaren Otoplastik (21) lösbar verbunden ist, zu deren dem Trommelfell zugewandten, mit einer Öffnung versehenen Ende die Schalleitung geführt wird, wobei die bis zu einem kleinsten Durchmesser an ihrem dem Trommelfell zugewandten Ende sich verjüngende Otoplastik eine sie durchdringende Aushöhlung aufweist, dadurch gekennzeichnet, daß die Form des Gehäuses (15) der Form der Aushöhlung der Otoplastik (21) auch innerhalb des Gehörganges angepaßt ist, daß das Gehäuse (15) in die Aushöhlung der Otoplastik (21) einsetzbar ist und daß das Gehäuse an der Otoplastik im Bereich dereu dem Trommelfell zugewandten Ende mittels einer lösbaren Verriegelung (24, 25; 60-62) befestigbar ist.

2. Hörgerät nach Anspruch 1, dadurch gekennzeichnet, daß die Verriegelung ein Schnappverschluß ist, der vorzugsweise eine Mehrzahl am äußeren Umfang des Gehäuses (15) der Hörhilfeteile liegende Ansätze (60, 61) aufweist, die als Raststufen wirken, an denen beim Einfügen des Gehäuses in die Otoplastik (21) Rastkanten (62) einschnappen.

3. Hörgerät nach Anspruch 1, dadurch gekennzeichnet, daß die Verriegelung am Ende des Gehäuses (15, 70) der Hörhilfeteile liegt und eine bezüglich der Längsausdehnung des Gehäuses angebrachte Hinterschneidung darstellt, auf welche ein Ring (74) aufgezogen ist.

4. Hörgerät nach Anspruch 1, dadurch gekennzeichnet, daß die Verriegelung ein Schraubverschluß (24, 25) ist, indem das dünne Ende des Gehäuses (15) der Hörhilfeteile mit einem Gewinde (24) versehen ist, auf welches nach dem Einfügen des Gehäuses (15) in die Otoplastik (21) eine Schraubenmutter (25) aufgeschraubt ist.

5. Hörgerät nach Anspruch 3, dadurch gekennzeichnet, daß die Otoplastik (21.7) an der dünnen Öffnung der Aushöhlung mit einem die Rastkante verstärkenden Ring (74) versehen ist.

6. Hörgerät nach den Ansprüchen 3 oder 4, dadurch gekennzeichnet, daß der aufgezogene Ring (74) bwz. die Schraubenmutter (25) zu einer das Ende des Gehäuses (15) der Hörhilfeteile und damit den Schallausgang (22) überdeckenden Kappe (63) ergänzt sind, die für den Schallausgang eine siebförmige Öffnung (64) aufweist.

7. Hörgerät nach Anspruch 1, dadurch gekennzeichnet, daß die an dem Ende des Gehäuses (15) der Hörhilfeteile, das großen Durchmesser aufweist, liegende Abschlußplatte als Deckel (6) ausgebildet ist, der über eine Schnappverriegelung (16, 17) eingesetzt ist.

8. Hörgerät nach Anspruch 7, dadurch gekennzeichnet, daß die innere Anschlußkante des Dekkels von einer Öffnung im Gehäuse, etwa der Öffnung zur Einführung der Batterie, aus mit einem Öffnerwerkzeug zugänglich ist.

9. Hörgerät nach Anspruch 1, dadurch gekennzeichnet, daß das Gehäuse (15) der Hörhilfeteile zweiteieig ausgebildet ist, wobei das dem Trommelfell zugewandte dünnere Gehäuseteil (70) den Hörer (5.7) enthält und dreh- oder schwenkbar mit dem anderen, äußeren Gehäuseteil (15.7), das die übrigen Hörhilfeteile enthält, verbunden ist.

10. Hörgerät nach Anspruch 1, dadurch gekennzeichnet, daß die Aushöhlung in der Otoplastik (21) in einem Zwischengehäuse (20) liegt, dessen Außenwand mit dem Material der Otoplastik belegt ist.

11. Hörgerät nach Anspruch 10 und einem der Ansprüche 2 bis 5, dadurch gekennzeichnet, daß die Verriegelungsteile der Otoplastik, insbesondere die Rastkante, auf das Zwischengehäuse übertragen sind.

12. Hörgerät nach Anspruch 10, dadurch gekennzeichnet, daß im Zwischengehäuse (20) wenigstens eine Ausbuchtung (42) vorgesehen ist, die beim Zusammenfügen mit dem Gehäuse (15) der Hörhilfeteile einen Kanal (40) frei läßt, der sich von dem dem Trommelfell zugewandten Ende mit kleinem Durchmesser zu dem Ende mit großem Durchmesser erstreckt.

13. Hörgerät nach Anspruch 1, dadurch gekennzeichnet, daß das Gehäuse (15) der Hörhilfeteile wenigstens an seinem großen Durchmesser einen Querschnitt aufweist, der die Form eines wenigstens an einer Seite eingedrückten Kreises hat (Nierenform).

14. Hörgerät nach einem der Ansprüche 2 bis 4, dadurch gekennzeichnet, daß das an die Ansätze (17) bzw. das Gewinde (24) anzubringende Element als Adapter für einen provisorischen Ohreinsatz (Anpaßolive) (30, 31) ausgebildet ist.

## Revendications

1. Appareil de correction auditive du type à introduction dans l'oreille, constitué par un boîtier (15), qui possède une ouverture (11) d'entrée du son et une sortie pour le son, et des parties telles qu'un microphone (2), des modules amplificateurs électroniques (3, 13), des composants pour le traitement des signaux et la délivrance des signaux, et qui comporte un conduit acoustique (22) s'étendant d'un écouteur (5) jusqu'au tympan, et est relié de façon amovible à un dispositif auriculaire plastique (21) pouvant être inséré dans le conduit auditif, et dans lequel le conduit acoustique aboutit à l'extrémité du dispositif auriculaire plastique, tournée vers le conduit auditif et comportant une ouverture, et dans lequel le dispositif auriculaire plastique, qui se rétrécit jusqu'à présenter un diamètre extrêmement faible au niveau de son extrémité tournée vers le conduit auditif, possède une cavité qui le traverse, caractérisé par le fait que la forme du boîtier (15) est adaptée à la forme de la cavité du dispositif auriculaire plastique (21) également à l'intérieur du conduit auditif, que le boîtier (15) peut être inséré dans la cavité du dispositif auriculaire plastique (22) et que le boîtier peut être fixé sur le dispositif auriculaire plastique au niveau de son extrémité tournée vers le conduit auditif, à l'aide d'un dispositif de verrouillage amovible (24, 25; 60-62).

2. Appareil de correction auditive suivant la revendication 1, caractérisé par le fait que le dispositif de verrouillage est un dispositif de fermeture à encliquetage brusque, qui comporte de préférence une multiplicité de parties saillantes (60, 61), qui sont situées sur le pourtour extérieur du boîtier (15) des parties de l'appareil de correction auditive et agissent en tant que parties étagées d'encliquetage, sur lesquels s'encliquettent des bords d'encliquetage (62) lors de l'insertion du boîtier dans le dispositif auriculaire plastique (21).

3. Appareil de correction auditive suivant la revendication 1, caractérisé par le fait que le dispositif de verrouillage est situé à l'extrémité du boîtier (15, 70) des parties de l'appareil de correction auditive et constitue une partie en dépouille par rapport à l'étendue longitudinale du boîtier et sur laquelle est emmanché un anneau (74).

4. Appareil de correction auditive suivant la revendication 1, caractérisé par le fait que le dispositif de verrouillage est un dispositif de fermeture vissable (24, 25), dans lequel l'extrémité mince du boîtier (15) des parties de l'appareil de correction auditive est munie d'un filetage (24), sur lequel est vissé un écrou (25), après l'insertion du boîtier (15) dans le dispositif auriculaire plastique (21).

5. Appareil de correction auditive suivant la revendication 3, caractérisé par le fait que le dispositif auriculaire plastique (21.7) comporte, au voisinage de l'ouverture mince de la cavité, un anneau (74) renforçant le bord d'encliquetage.

6. Appareil de correction auditive suivant les revendications 3 ou 4, caractérisé par le fait que l'anneau emmanché (74) et l'écrou (25) sont complétés pour former un capuchon (63) qui recouvre l'extrémité du boîtier (15) des parties de l'appareil de correction auditive et par conséquent la sortie (22) prévue pour le son et comportent, pour la sortie du son, une ouverture en forme de filtre (64).

7. Appareil de correction auditive suivant la revendication 1, caractérisé par le fait que la plaque de fermeture, qui est située sur l'extrémité du boîtier (15) des parties de l'appareil de correction auditive et possède un grand diamètre, est agencée sous la forme d'un couvercle (6), qui est fixé par l'intermédiaire d'un dispositif de verrouillage à encliquetage brusque (16, 17).

8. Appareil de correction auditive suivant la revendication 7, caractérisé par le fait que le bord intérieur de raccordement du couvercle est accessible au moyen d'un outil d'ouverture, à partir d'une ouverture ménagée dans le boîtier, par exemple l'ouverture servant à introduire la pile.

9. Appareil de correction auditive suivant la revendication 1, caractérisé par le fait que le boîtier (15) logeant les parties de l'appareil de correction auditive est réalisé en deux éléments, l'élément le plus mince (70) du boîtier, qui est tourné vers le conduit auditif, contenant l'écouteur (5.7) et étant relié d'une manière bloquée en rotation et du point de vue pivotement, à l'autre élément extérieur (15.7) du boîtier, qui contient les autres parties de l'appareil de correction auditive.

10. Appareil de correction auditive suivant la revendication 1, caractérisé par le fait que la cavité est située dans le dispositif auriculaire plastique (21) à l'intérieur d'un boîtier intermédiaire (20), dont la paroi extérieure est recouverte par le matériau du dispositif auriculaire plastique.

11. Appareil de correction auditive suivant la revendication 10 et l'une des revendications 2 à 5, caractérisé par le fait que les éléments de verrouillage du dispositif auriculaire plastique, notamment le bord d'encliquetage, sont transférés sur le boîtier intermédiaire.

12. Appareil de correction auditive suivant la revendication 10, caractérisé par le fait que dans le boîtier intermédiaire (20) est prévu au moins un évidement (42), qui, lors de l'assemblage avec le boîtier (15) logeant les parties de l'appareil de correction auditive, libère un canal (40), qui s'étend depuis l'extrémité tournée vers le conduit auditif et possédant un faible diamètre jusqu'à l'extrémité possédant le grand diamètre.

13. Appareil de correction auditive suivant la revendication 1, caractérisé par le fait que le boîtier (15) logeant les parties de l'appareil de correction auditive possède au moins au niveau de sa zone de grand diamètre, une section transversale ayant la forme d'un cercle enfoncé d'un côté (en forme de rein).

14. Appareil de correction auditive selon l'une des revendications 2 à 4, caractérisé par le fait que l'élément devant être monté sur les parties saillantes (17) ou le filetage (24) est agencé sous la forme d'un adaptateur pour un insert auriculaire provisoire (olive d'adaptation) (30, 31).

## Claims

1. In-the-ear-hearing aid, consisting of a housing (15) which has a sound entry opening (11) as well as a sound outlet and accommodates hearing aid portions, such as microphone (2), electronic amplifier components (3, 13), components for signal processing and signal emission, which has a sound duct (22) leading from a receiver (5) to the ear-drum and which is releasably connected with an otoplastic (21) which can be inserted into the auditory canal and to the end of which, facing the ear-drum and provided with an opening, the sound duct is directed, with the otoplastic, tapering to a smallest diameter at its end facing the ear-drum, having a hollowed-out portion penetrating it, characterised in that the shape of the housing (15) is even adapted to the shape of the hollowed-out portion of the otoplastic (21) within the auditory canal, in that the housing (15) can be inserted into the hollowed-out portion of the otoplastic (21) and in that the housing can be secured to the otoplastic in the region of the latter's end facing the ear-drum by means of a releasable latching arrangement (24, 25; 60-62).

2. Hearing aid according to claim 1, characterised in that the latching arrangement is a snap lock which preferably has a plurality of projections (60, 61) which lie on the outer periphery of the housing (15) of the hearing aid portions and which act as catch steps at which catch edges (62) snap in when the housing is inserted into the otoplastic (21).

3. Hearing aid according to claim 1, characterised in that the latching arrangement lies at the end of the housing (15, 70) of the hearing aid portions and represents an undercut which is provided relative to the longitudinal extension of the housing and onto which a ring (74) is fitted.

4. Hearing aid according to claim 1, characterised in that the latching arrangement is a screw closure (24, 25), while the narrow end of the housing (15) of the hearing aid portions is provided with a thread (24) onto which a screw nut (25) is screwed after the insertion of the housing (15) into the otoplastic (21).

5. Hearing aid according to claim 3, characterised in that the otoplastic (21.7) is provided at the narrow opening of the hollowed-out portion with a ring (74), which strengthens the catch edge.

6. Hearing aid according to claims 3 or 4, characterised in that the ring (74) which is fitted on and the screw nut (25) respectively are completed to give a cap (63) which covers over the end of the housing (15) of the hearing aid portions and, as a result, the sound outlet (22), which cap has a sieve-like opening (64) for the sound outlet.

7. Hearing aid according to claim 1, characterised in that the cover plate, which lies at the end of the housing (15) of the hearing aid portions with the large diameter, is formed as a lid (6) which is inserted by way of a snap latching arrangement (16, 17).

8. Hearing aid according to claim 7, characterised in that the inner connection edge of the lid is accessible with an opening tool from an opening in the housing, for example the opening for the introduction of the battery.

9. Hearing aid according to claim 1, characterised in that the housing (15) of the hearing aid portions is formed in two parts, in which case the narrower housing portion (70) facing the ear-drum contains the receiver (5.7) and is connected in a rotatable or pivotable manner with the other outer housing portion (15.7) which contains the other hearing aid portions.

10. Hearing aid according to claim 1, characterised in that the hollowed-out portion in the otoplastic (21) lies in an intermediate housing (20), the outer wall of which is coated with the material of the otoplastic.

11. Hearing aid according to claim 10 and one of the claims 2 to.5, characterised in that the latching portions of the otoplastic, more particularly the catch edge, are transferred to the intermediate housing.

12. Hearing aid according to claim 10, characterised in that there is provided in the intermediate housing (20) at least one bulge (42) which, when joined with the housing (15) of the hearing aid portions, frees a channel (40) which extends from the end facing the ear-drum with small diameter to the end with large diameter.

13. Hearing aid according to claim 1, characterised in that the housing (15) of the hearing aid portions has, at least where it is of large diameter, a cross section which has the shape of a circle which is pressed in at least on one side (kidney- shape).

14. Hearing aid according to one of the claims 2 to 4, characterised in that the element which is to be provided on the extensions (17) and the thread (24) respectively is formed as an adapter for a provisional ear insert (adaptive olive) (30, 31).
